# EUROPÄISCHE PATENTSCHRIFT

(11) **EP 1 839 523 B1**
(45) Veröffentlichungstag und Bekanntmachung des Hinweises auf die Patenterteilung: **03.12.2008**
(21) Anmeldenummer: 06006689.1
(22) Anmeldetag: 30.03.2006
(51) Int. Cl.: A45D 40/26

(54) **Applikator, insbesondere für ein Lippenkosmetikum**
Applicator, in particular for a cosmetic product for the lips
Applicateur, en particulier pour un produit cosmétique pour les lèvres

(43) Veröffentlichungstag der Anmeldung: 03.10.2007
(73) Patentinhaber: GEKA BRUSH GMBH, 91572 Bechhofen-Waizendorf (DE)
(72) Erfinder: Hartstock, Karl, 91522 Ansbach (DE); Dumler, Norbert, 91522 Ansbach (DE)
(74) Vertreter: Schneck, Herbert

(56) Entgegenhaltungen:
- BE-A- 501 944
- DE-U1-8202004 017 52
- US-A- 4 778 300
- US-A- 5 879 095
- US-A1- 2005 036 823

## Beschreibung

Die Erfindung richtet sich auf einen Applikator für ein flüssiges oder cremiges Kosmetikum, insbesondere einen Lippenapplikator, umfassend einen Grundkörper mit einer schräg zur Längsachse des Grundkörpers verlaufenden Applikationsfläche, welche mit einer schräg zur Längsachse verlaufenden, hohlkehlenartigen Ausnehmung versehen ist.

Ein gattungsgemäßer Applikator ist aus US 5,879,095 A bekannt. Ähnliche Lösungen werden beschrieben in DE 20 2004 017 528 U und BE 501 944.

Aus der EP 1 080 659 B1 ist eine Applikationsfläche mit einer runden napfartigen Vertiefung und einem beim Herausziehen aus einem Vorratsbehälter von einem Abstreifer abgestreiften Rand bekannt, wobei die Vertiefung dazu dient, beim Transfer des Kosmetikums eine exakt definierte Menge aus dem Vorratsbehälter zu entnehmen.

Hiervon ausgehend liegt der Erfindung die Aufgabe zugrunde, einen gattungsgemäß als bekannt vorausgesetzten Applikator so weiterzubilden, dass die Benutzerin beim Auftragen exakt ihre individuellen Vorstellungen realisieren, d.h. flächig und konturiert auftragen kann.

Diese Aufgabe wird erfindungsgemäß dadurch gelöst, dass die Breite der Rinne sich zur Applikationsspitze hin vergrößert.

Hierdurch werden die Applikations- und Modelliermöglichkeiten verbessert eröffnet. Gemäß der Erfindung wird der Applikator mit seiner ganzen Fläche wirksam und das in der Ausnehmung befindliche Kosmetikum wird vollständig aufgetragen.

Insbesondere kann vorgesehen sein, dass die Rinne im Querschnitt konkav gebogen ausgebildet ist, sodass eine sanfte, lippenfreundliche Kontur gegeben ist.

Die Mittel-Längs-Achse der hohlkehlenartigen Rinne kann schräg zur Mittel-Längs-Achse des Applikatorgrundkörpers verlaufen, wodurch eine optimale Handhabbarkeit bei der Applikation erzielt wird.

Der Applikator kann durch Eintauchen in einen Vorratsbehälter mit dem Kosmetikum beladen werden, alternativ und vorzugsweise aber dadurch, dass in den Bereich der Rinne wenigstens eine Durchlassöffnung für einen Zuführkanal mündet, der die Abgabe eines Kosmetikums aus einem Vorratsbehälter an der Rückseite des Applikators ermöglicht.

Statt einer einzigen Durchlassöffnung kann auch eine Mehrzahl von Durchlassöffnungen vorgesehen sein, die gegebenenfalls auch unterschiedlichen Durchmesser aufweisen können.

Mit Vorteil weist der Applikator bzw. dessen Grundkörper eine geschossspitzenartige Hüllkurve auf. Die geschossspitzenartige Mantelfläche wird unterbrochen von der erfindungsgemäß vorgesehenen Rinne.

Der Grundkörper kann alternativ auch eine mehreckige Querschnittsgeometrie aufweisen.

Zur Befestigung des Applikators kann an der Basis des Applikators ein Gewinde ausgebildet sein.

Die Basis kann einen Hohlraum aufweisen, wobei an der Innenwand des Hohlraums ein Rastvorsprung ausgebildet sein kann bzw. in kinematischer Umkehr auch eine Rastausnehmung, um die Verbindung mit einer Kosmetikeinheit herzustellen.

An der Innen- oder Außenwand der Basis können Längsrippen als Verdrehsicherung vorgesehen sein.

Ganz besonders vorteilhafte Auftragseigenschaften können dadurch erhalten werden, dass die die Auftragsfläche bildende Rinne bezogen auf die Mittel-Längs-Achse des Grundkörpers schraubenartig gewunden ist. Die Rinne selbst ist vorzugsweise an beiden Enden offen. Die Begrenzungskanten der Rinne folgen dieser schraubenartigen Konfiguration, wobei die im spitzen Bereich der geschossartigen Hüllfläche liegende Kante schärfer ist als die darunter liegende Kante, sodass hierdurch ein Modellieren und Konturzeichnen beim Auftragen möglich ist.

Im Gegensatz zu aus dem Stand der Technik bekannten Applikatoren, wie sie eingangs erwähnt wurden, besteht der erfindungsgemäße Applikator vorzugsweise aus einem formstabilen Material, z. B. aus PE, PA, PET oder ABS, sodass die Kantenform der Begrenzungskanten der Rinne beim Auftragen voll wirksam wird.

Bei einer alternativen Ausführungsform ist vorgesehen, dass der Applikator zwei voneinander getrennte hohlkehlenartige Rinnen aufweist.

Soweit eine schraubenartige Rinnenkonfiguration vorgesehen ist, ist die Verdrehung günstigerweise geringer als 180° und beträgt die Steigung bezogen auf eine ganze Umdrehung 5 bis 50 mm.

Nachfolgend wird die Erfindung anhand eines bevorzugten Ausfiihrungsbeispiels in Verbindung mit der Zeichnung näher beschrieben. Dabei zeigen:
- Fig. 1: eine Seitenansicht eines erfindungsgemäßen Applikators,
- Fig. 2: eine Ansicht von innen in Richtung des Pfeils II in Fig. 1,
- Fig. 3: einen Schnitt längs der Mittel-Längs-Achse und
- Fig. 4: eine Ansicht von oben in Richtung des Pfeils IV in Fig. 1

Ein in der Zeichnung dargestellter Applikator 1 umfasst einen Grundkörper 2 mit einer geschossförmigen Hüllkurve und mit einer schräg zu Mittel-Längs-Achse 3 des Applikators 1 verlaufenden Auftragsfläche 4 für ein Kosmetikum, insbesondere ein Lippenkosmetikum.

An den Grundkörper 2 schließt sich ein Sockelbereich 2a an, der zwei sich gegenüberliegende Gewindeansätze 5 und einen verbreiterten Basisbereich 6 aufweist. Die Gewindeansätze 5 dienen zur Festlegung des Applikators 1 in einer Kosmetikeinheit mit einem Vorratsbehälter für das Kosmetikum, wobei der verbreiterte Abschnitt 6 beim Einschrauben als Anschlag dient.

Im Inneren des Applikators 1 ist ein Zuführkanal 7 zum Zuführen des Kosmetikums aus dem in der Zeichnung nicht dargestellten Vorratsbehälter zur Auftragsfläche 4 vorgesehen, wobei zwischen Zuführkanal 7 und Auftragsfläche 4 eine Durchlassöffnung 8 vorgesehen ist.

Die Auftragsfläche 4 wird von einer an beiden Enden offenen Rinne 9 durchzogen, in die die Durchlassöffnung 8 mündet.

Die Rinne 9 weist eine Längsachse 10 auf, die, wie in Fig. 1 dargestellt, schräg zur Mittel-Längs-Achse 3 des Applikators 1 verläuft, wobei die Rinne 9 zudem eine, insbesondere in Fig. 4 erkennbare, zusätzliche schraubenartige Verbindung aufweist.

Durch diese Ausgestaltung der Rinne 9 wird eine Auftragsfläche 4 geschaffen, welche es in optimaler Weise ermöglicht, eine definierte, aus dem Vorratsbehälter zugeführte Menge von Kosmetikum aus der Rinne 9 auf die Lippen einer Benutzerin aufzutragen, wobei die Benutzerin zum Auftrag einen bestimmten Winkel der Mittel-Längs-Achse 3 des Applikators 1 relativ zur Lippe wählen und diesen während des Auftrags auch verändern kann, sodass sie vorgeben kann, ob die die Rinne 9 begrenzenden Kanten 11 bzw. 12 weicher oder härter zum Eingriff kommen, da die Kante 11 eine vorstehende Spitze 13 ausbildet, während die Kante 12 eher flach verläuft.

## Patentansprüche

1. Applikator für ein flüssiges oder cremiges Kosmetikum, insbesondere Lippenapplikator, umfassend einen Grundkörper (2) mit einer schräg zur Längsachse (3) des Grundkörpers (2) verlaufenden Applikationsfläche, welche mit einer Ausnehmung versehen ist, die als längliche, hohlkehlenartige Rinne (9) ausgebildet ist, **dadurch gekennzeichnet, dass** die Breite der Rinne (9) sich zur Applikatorspitze hin vergrößert.

2. Applikator nach Anspruch 1, **dadurch gekennzeichnet, dass** die Rinne (9) im Querschnitt konkav gebogen ausgebildet ist.

3. Applikator nach Anspruch 1, **dadurch gekennzeichnet, dass** die Breite der Rinne (9) sich derart vergrößert, dass die Begrenzungen (11; 12) der Rinne (9) nach vorne hin schuhlöffelartig bogenförmig aufgeweitet sind.

4. Applikator nach Anspruch 1, **dadurch gekennzeichnet, dass** die Mittel-Längs-Achse (10) der hohlkehlenartigen Rinne (9) schräg zur Mittel-Längs-Achse (3) des Applikatorgrundkörpers (2) verläuft.

5. Applikator nach Anspruch 1, **dadurch gekennzeichnet, dass** in den Bereich der Rinne (9) wenigstens eine Durchlassöffnung (8) für einen Zuführkanal (7) mündet, die die Abgabe eines Kosmetikums aus einem Vorratsbehälter an der Rückseite des Applikators (1) ermöglicht.

6. Applikator nach Anspruch 5, **dadurch gekennzeichnet, dass** in die Rinne (9) eine Mehrzahl von Durchlassöffnungen (8) mündet.

7. Applikator nach Anspruch 6, **dadurch gekennzeichnet, dass** die Durchlassöffnungen (8) unterschiedliche Durchmesser aufweisen.

8. Applikator nach Anspruch 1, **dadurch gekennzeichnet, dass** der Grundkörper (2) eine geschossspitzenartige Hüllkurve aufweist.

9. Applikator nach Anspruch 1, **dadurch gekennzeichnet, dass** der Grundkörper (2) eine mehreckige Querschnittsgeometrie aufweist.

10. Applikator nach Anspruch 1, **dadurch gekennzeichnet, dass** an der Basis (2a) des Applikators (1) ein Gewinde (5) ausgebildet ist.

11. Applikator nach Anspruch 1, **dadurch gekennzeichnet, dass** die Basis (2a) einen Hohlraum aufweist.

12. Applikator nach Anspruch 11, **dadurch gekennzeichnet, dass** an der Innenwand des Hohlraums ein Rastvorsprung ausgebildet ist.

13. Applikator nach Anspruch 12, **dadurch gekennzeichnet, dass** an der Innen- oder Außenwand der Basis (2a) Längsrippen als Verdrehsicherung vorgesehen sind.

14. Applikator nach Anspruch 1, **dadurch gekennzeichnet, dass** die die Auftragsfläche (4) bildende Rinne (9) bezogen auf die Mittel-Längs-Achse (3) des Grundkörpers (2) schraubenartig gewunden ist.

15. Applikator nach Anspruch 1, **dadurch gekennzeichnet, dass** die Rinne (9) zwei offene Enden aufweist.

16. Applikator nach Anspruch 1, **dadurch gekennzeichnet, dass** er aus einem formstabilen Material besteht.

17. Applikator nach Anspruch 16, **dadurch gekennzeichnet, dass** er aus PE, PA, PET oder ABS besteht.

18. Applikator nach Anspruch 1, **dadurch gekennzeichnet, dass** zwei voneinander getrennte hohlkehlenartige Rinnen (9) vorgesehen sind.

19. Applikator nach Anspruch 14, **dadurch gekennzeichnet, dass** die schraubenartige Rinnenkonfiguration um weniger als 180° verdreht ist.

20. Applikator nach Anspruch 19, **dadurch gekennzeichnet, dass** die Steigung der gewundenen Konfiguration bezogen auf eine ganze Umdrehung 5 bis 50 mm beträgt.

21. Applikator für ein flüssiges oder cremiges Kosmetikum, insbesondere nach Anspruch 1, **dadurch gekennzeichnet, dass** an der Innenwand des Hohlraums ein Rastvorsprung ausgebildet ist, wobei insbesondere an der Innen- oder Außenwand der Basis (2a) Längsrippen als Verdrehsicherung vorgesehen sind.

## Claims

1. Applicator for a liquid or creamy cosmetic product, in particular lip applicator, comprising a base body (2) with an application surface extending at an angle relative to a longitudinal axis (3) of the base body (2), said application surface being provided with a recess which is a longitudinal, flute-like groove (9), **characterised in that** the width of the groove (9) increases towards the applicator tip.

2. Applicator according to claim 1, **characterised in that** the groove (9) has a concave-curved cross-section.

3. Applicator according to claim 1, **characterised in that** the width of the groove (9) increases in such a way that the boundaries (11; 12) of the groove (9) are expanded towards the front end in a curved manner so as to resemble a shoe horn.

4. Applicator according to claim 1, **characterised in that** the central longitudinal axis (10) of the flute-like groove (9) extends at an angle to the central longitudinal axis (3) of the applicator base body (2).

5. Applicator according to claim 1, **characterised in that** at least one through-opening (8) for a feed channel (7) opens into the region of the groove (9), said through-opening (8) enabling a cosmetic product to be delivered from a receptacle at the back of the applicator (1).

6. Applicator according to claim 5, **characterised in that** a plurality of through-openings (8) opens into the groove (9).

7. Applicator according to claim 6, **characterised in that** the through-openings (8) have different diameters.

8. Applicator according to claim 1, **characterised in that** the base body (2) has an envelope resembling a projectile tip.

9. Applicator according to claim 1, **characterised in that** the base body (2) has a polygonal cross-sectional geometry.

10. Applicator according to claim 1, **characterised in that** a thread (5) is formed on the basis (2a) of the applicator (1).

11. Applicator according to claim 1, **characterised in that** the basis (2a) has a cavity.

12. Applicator according to claim 11, **characterised in that** a latch projection is formed on the inner wall of the cavity.

13. Applicator according to claim 12, **characterised in that** longitudinal ribs are provided on the inner or outer wall of the basis (2a), the longitudinal ribs serving as anti-rotation elements.

14. Applicator according to claim 1, **characterised in that** the groove (9) forming the application surface (4) is wound in a screw-like manner relative to the central longitudinal axis (3) of the base body (2).

15. Applicator according to claim 1, **characterised in that** the groove (9) is provided with two open ends.

16. Applicator according to claim 1, **characterised in that** the applicator consists of a shape-retentive material.

17. Applicator according to claim 16, **characterised in that** the applicator consists of PE, PA, PET or ABS.

18. Applicator according to claim 1, **characterised in that** two separate, flute-like grooves (9) are provided.

19. Applicator according to claim 14, **characterised in that** the screw-like groove configuration is rotated by less than 180°.

20. Applicator according to claim 19, **characterised in that** the pitch of the wound configuration amounts to 5 to 50 mm, relative to a full revolution.

21. Applicator for a liquid or creamy cosmetic product, in particular according to claim 1, **characterised in that** a latch projection is formed on the inner wall of the cavity, wherein longitudinal ribs serving as anti-rotation elements are in particular provided on the inner or outer wall of the basis (2a).

## Revendications

1. Applicateur pour un produit cosmétique sous forme de liquide ou de crème, en particulier un applicateur pour lèvres, comprenant un corps de base (2) avec une face d'application s'étendant de manière oblique par rapport à l'axe longitudinal (3) du corps de base (2), laquelle face d'application est pourvue d'un évidement, qui est réalisé sous forme de canal (9) oblong en forme de gorge, **caractérisé en ce que** la largeur du canal (9) augmente vers la pointe de l'applicateur.

2. Applicateur selon la revendication 1, **caractérisé en ce que** la section transversale du canal (9) est de forme incurvée concave.

3. Applicateur selon la revendication 1, **caractérisé en ce que** la largeur du canal (9) augmente de telle sorte que les délimitations (11 ; 12) du canal (9) sont évasées vers l'avant de manière cintrée semblable à un chausse-pied.

4. Applicateur selon la revendication 1, **caractérisé en ce que** l'axe longitudinal médian (10) du canal (9) en forme de gorge s'étend de manière oblique par rapport à l'axe longitudinal médian (3) du corps de base de l'applicateur (2).

5. Applicateur selon la revendication 1, **caractérisé en ce qu'**au moins une ouverture de passage (8) pour un canal d'amenée (7), qui permet de délivrer un produit cosmétique d'un réservoir au dos de l'applicateur (1), débouche dans la zone du canal (9).

6. Applicateur selon la revendication 5, **caractérisé en ce qu'**une pluralité d'ouvertures de passage (8) débouche dans le canal (9).

7. Applicateur selon la revendication 6, **caractérisé en ce que** les ouvertures de passage (8) présentent différents diamètres.

8. Applicateur selon la revendication 1, **caractérisé en ce que** le corps de base (2) présente une enveloppante ogivale.

9. Applicateur selon la revendication 1, **caractérisé en ce que** le corps de base (2) présente une géométrie de section polygonale.

10. Applicateur selon la revendication 1, **caractérisé en ce qu'**un filet (5) est réalisé à la base (2a) de l'applicateur (1).

11. Applicateur selon la revendication 1, **caractérisé en ce que** la base (2a) présente une cavité.

12. Applicateur selon la revendication 11, **caractérisé en ce qu'**une saillie d'arrêt est réalisée au niveau de la paroi intérieure de la cavité.

13. Applicateur selon la revendication 12, **caractérisé en ce que** des nervures longitudinales sont prévues comme blocage en rotation au niveau de la paroi intérieure ou extérieure de la base (2a).

14. Applicateur selon la revendication 1, **caractérisé en ce que** le canal (9) formant la surface d'application (4) est enroulé de manière hélicoïdale par rapport à l'axe longitudinal médian (3) du corps de base (2).

15. Applicateur selon la revendication 1, **caractérisé en ce que** le canal (9) présente deux extrémités ouvertes.

16. Applicateur selon la revendication 1, **caractérisé en ce qu'**il est constitué d'un matériau indéformable.

17. Applicateur selon la revendication 16, **caractérisé en ce qu'**il est en PE, PA, PET ou ABS.

18. Applicateur selon la revendication 1, **caractérisé en ce que** sont prévus deux canaux (9) en forme de gorge séparés l'un de l'autre.

19. Applicateur selon la revendication 14, **caractérisé en ce que** la configuration hélicoïdale du canal est tournée de moins de 180°.

20. Applicateur selon la revendication 19, **caractérisé en ce que** le pas de la configuration enroulée est de 5 à 50 mm sur un tour complet.

21. Applicateur pour un produit cosmétique sous forme de liquide ou de crème, en particulier selon la revendication 1, **caractérisé en ce qu'**une saillie d'arrêt est réalisée au niveau de la paroi intérieure de la cavité, des nervures longitudinales étant prévues comme blocage en rotation notamment au niveau de la paroi intérieure ou extérieure de la base (2a).
